# EUROPÄISCHE PATENTSCHRIFT

(11) **EP 1 959 767 B1**
(45) Veröffentlichungstag und Bekanntmachung des Hinweises auf die Patenterteilung: **18.05.2011**
(21) Anmeldenummer: 06777116.2
(22) Anmeldetag: 30.08.2006
(51) Int. Cl.: A41B 11/02

(54) **SOCKE**
SOCK
CHAUSSETTE

(30) Priorität: 12.09.2005 DE 102005043541
(43) Veröffentlichungstag der Anmeldung: 27.08.2008
(73) Patentinhaber: X-Technology Swiss GmbH, 8832 Wollerau (CH)
(72) Erfinder: LAMBERTZ, Bodo, W., CH-8808 Pfäffikon (CH)
(74) Vertreter: Tarvenkorn, Oliver
(86) Internationale Anmeldenummer: PCT/EP2006/008471
(87) Internationale Veröffentlichungsnummer: WO 2007/031195

(56) Entgegenhaltungen:
- AT-B- 408 600
- DE-U1- 20 217 332
- DE-U1- 20 315 356
- DE-U1- 29 715 762
- FR-A1- 2 587 617
- GB-A- 2 371 735

## Beschreibung

Die Erfindung betrifft eine Socke, insbesondere zum Einsatz bei sportlichen Aktivitäten, die im Bereich der Achillessehne eine Polsterung aufweist, welche von mindestens zwei Polstern gebildet ist, wobei zwischen den Polstern jeweils eine im Wesentlichen horizontal ausgerichtete Fuge ausgebildet ist.

Insbesondere bei sportlichen Aktivitäten sind die menschlichen Füße in der Regel in festem Schuhwerk untergebracht. Zudem sind sie dabei häufig von Socken umgeben. Auf Grund der vielen und schnellen Bewegungen kommt es bei sportlichen Aktivitäten zu einer erhöhten Reibung des Fußes im Schuh, verbunden mit dynamischen Stoßbelastungen. Hiervon ist insbesondere auch der Bereich der hervorstehenden Achillessehne betroffen. Durch die in der Regel harte Kante des Schuhschaftes, die je nach Schuhwerk in unterschiedlichen Höhen an der Achillessehne anliegt, kann diese darüber hinaus durch die punktuell angreifenden Reib- und Stoßeinwirkungen extrem belastet werden. Dies kann zur vorzeitigen Ermüdung des Fußes sowie zu Abschürfungen bis hin zu Schädigungen der Achillessehne führen.

Zur Verringerung der Reibung sowie der Stoßminderung und damit zur Vermeidung von Abschürfungen und Schädigungen der Achillessehne ist es unter anderem bekannt (vgl.DE 297 15 762 U1), den Bereich der Achillessehne durch Anordnung eines Polsters zu schützen. Um die auftretenden Reib- und Stoßbelastungen von der Achillessehne fernzuhalten, ist es außerdem bekannt (vgl. DE 202 17 332 U1), zwei Distanzpolster vorzusehen, die beidseitig entlang der Achillessehne angeordnet sind. Die bekannten Polster erfüllen die an sie gestellten Aufgaben. Sie weisen jedoch den Nachteil auf, dass sie aufgrund des zusätzlich verarbeiteten Materials die Bewegungsfreiheit des Fußes im Bereich der Achillessehne einschränken. Zudem führt das zusätzlich verarbeitete Material zu einer Wärmeisolierung, die unerwünscht ist, weil eine Klimaregulierung in Socken insbesondere bei sportlichen Aktivitäten von großer Bedeutung in Bezug auf die Vermeidung frühzeitiger Ermüdung und die Gefahr von Blasenbildung ist. Zur Vermeidung von Doppel-Polsterungen ist es zudem bekannt (vgl. DE 203 15 356 U1), ein im Bereich der Achillessehne vorgesehenes Polster durch einen Steg zu unterbrechen, in dessen Bereich die am Schuh vorgesehenen Polster mit der Achillessehne in Kontakt stehen, wodurch aber die Belüftung unterbrochen ist.

Hier will die Erfindung Abhilfe schaffen. Der Erfindung liegt die Aufgabe zugrunde, unter Beibehaltung des Schutzes der Achillessehne einerseits die Beweglichkeit im Bereich der Achillessehne zu gewährleisten, andererseits eine Verbesserung der Klimatisierung im Bereich der Achillessehne zu ermöglichen. Gemäß der Erfindung wird diese Aufgabe dadurch gelöst, dass die Polster eine in Richtung des Fersenbereichs gebogene Form aufweisen, und dass die äußersten Enden der Polster bis in einen Bereich in Richtung des Fersenbereichs nach unten gebogen sind, der unterhalb des höchsten Punktes des benachbarten Polsters liegt.

Mit der Erfindung ist eine Socke, insbesondere für sportliche Aktivitäten, geschaffen, die den Schutz der Achillessehne im Schuh weiter verbessert. Durch die zwischen den Polstern vorgesehenen Fugen ist unter Beibehaltung des Schutzes der Achillessehne die Beweglichkeit im Bereich der Achillessehne verbessert, da die Socke hierdurch im Bereich der Ferse eine Art "Sollknickstellen" aufweist. Zudem ist eine Verbesserung der Klimatisierung im Bereich der Achillessehne ermöglicht, da einerseits nicht durchgängig zusätzliches Material zum Schutz der Achillessehne vorgesehen ist, andererseits die Fugen die Funktion von Be- und Entlüftungskanälen annehmen. Durch die gebogene Form ist außerdem ist eine sehr gute Abschirmung gegen das die Socke umgebende Schuhwerk geschaffen sowie eine gleichmäßige Druckverteilung hervorgerufen.

In Weiterbildung der Erfindung sind die Polster von einem vertikal ausgerichteten Steg geteilt. Durch den Steg, der hinter den Polstern zurücksteht, werden die Polster seitlich der Achillessehne in optimaler Position gehalten. Außerdem ist eine Distanz zwischen Achillessehne und Schuh erzielt, wodurch Reib- und Stoßbelastungen von der Achillessehne ferngehalten werden können.

Der Steg ist in weiterer Ausführung der Erfindung in Form eines Polsters ausgebildet, das eine geringere Dicke als die Polster aufweist. Durch die zusätzliche Polsterung des Steges wird der Schutz der Achillessehne weiter erhöht. Einerseits ist durch die geringere Dicke des Steges gewährleistet, dass die Distanzpolster zuverlässig ihre Position beiderseits der Achillessehne auch bei extremen sportlichen Aktivitäten beibehalten. Andererseits ist die Achillessehne selbst durch die Polsterung des Steges gegen Reib- und Stossbelastungen zusätzlich geschützt.

In anderer Weiterbildung der Erfindung sind die Polster in ihrer Form der anatomischen Form des Fußes im Bereich der Achillessehne angeglichen. Hierdurch wird die Absorption der dynamischen Stoßbelastungen durch die Polsterung optimiert und die Belastung der Achillessehne minimiert.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Figur 1: eine Socke in der Ansicht der Fußaußenseite;
- Figur 2: die Ansicht der in Figur 1 dargestellten Socke von hinten;
- Figur 3: die Ansicht einer Socke von hinten in anderer Ausführungsform und
- Figur 4: die Ansicht einer Socke von hinten in einer weiteren Ausführungsform.

Die Ausführungsformen der Figuren 3 und 4 sind nicht Teil der Erfindung.

Die als Ausführungsbeispiel gewählte Socke besteht aus einem Fußteil 1 und einem Schaft 2. Das Fußteil 1 weist einen Zehenbereich 11, einen Fersenbereich 12 und einen zwischen Zehen- und Fersenbereich gelegenen Auftrittsbereich 13 auf. Die Bereiche 11, 12 und 13 können, wie im Ausführungsbeispiel dargestellt, aus verstärktem Material hergestellt sein. Auch die Verwendung von Materialkombinationen wie beispielsweise Schurwolle mit Elastofaserwerkstöffen, beispielsweise Elastan, ist möglich. Auch die Anordnung von zusätzlichen Polstern oder Paddings in den genannten Bereichen ist möglich.

Der Schaft 2 ist an seinem dem Fußteil 1 abgewandten Ende mit einem Bund 21 versehen. Im Bereich der Knöchel ist der Schaft 2 mit Polstern 22 versehen, wobei im dargestellten Beispiel in Richtung des Bunds 21 gebogene Polster 22 vorgesehen sind; andere Formen von Polstern - beispielsweise Stabpaddings - sind möglich.

Im Bereich der Achillessehne ist eine Polsterung vorgesehen. Die Polsterung ist von mindestens zwei Polstern 24 gebildet; im Ausführungsbeispiel nach den Figuren 1 und 2 ist die Polsterung von drei Polstern 24 gebildet. Die Polster 24 haben eine gebogene Form und weisen jeweils unterschiedliche Abmessungen auf. Die Polster 24 sind dabei in Richtung ds Fersenbereichs 12 gebogen. Die äußersten Enden der Polster 24 sind bis in einen Bereich in Richtung des Fersenbereichs 12 nach unten gebogen, der unterhalb des höchsten Punktes des benachbarten Polsters 24 liegt. Dadurch ist eine sehr gute Abschirmung gegen das die Socke umgebende Schuhwerk geschaffen sowie eine gleichmäßige Druckverteilung hervorgerufen. Das dem Fersenbereich 12 benachbarte Polster 24 weist die größten Abmessungen aller Polster 24 auf. Die Form der Fugen 25 ist abhängig von der Form der Polster 24.

Im Ausführungsbeispiel nach den Figuren 3 und 4 ist die Form der Polster 24 an die Anatomie des Fußes im Bereich der Achillessehne angeglichen. Die Polster 24 beginnen am Fersenbereich 12 und enden schmaler zulaufend im Bereich des Bundes 21. Die dem Fersenbereich 12 benachbarten Polster 24 erstrecken sich mit ihren seitlichen Enden in die zwischen Achillessehne und Knöchel ausgebildete Höhle des Fußes, wodurch eine sehr gute Stützung des Fußes im Schuh hervorgerufen ist.

Auch bei den Ausführungsbeispielen nach den Figuren 3 und 4 ist zwischen den Polstern 24 jeweils eine im Wesentlichen horizontal ausgerichtete Fuge 25 vorgesehen. Darüber hinaus sind bei den Ausführungsbeispielen nach den Figuren 3 und 4 die Polster 24 von einem vertikal ausgerichteten Steg 26 geteilt. Der Steg 26 verläuft ebenfalls zwischen dem Fersenbereich 12 und dem Bund 21, welcher die Achillessehne aufnimmt. Die Polster 24 sind dabei derart ausgebildet, dass sie gegenüber dem Steg 26 hervorstehen. Dadurch ist gewährleistet, dass die Achillessehne ausreichend Distanz zu dem umgebenden Schuhwerk aufweist. Reib- und Stoßeinwirkungen werden direkt von den Polstern 24 absorbiert, ohne dass die Achillessehne belastet wird. Der Steg 26 kann ebenfalls in Form eines Polsters ausgebildet sein, das eine geringere Dicke aufweist, als die benachbarten Polster 24.

Die Socke kann darüber hinaus mit einer - nicht dargestellten - X-Cross-Bandage ausgerüstet sein, die aus einem elastischen klimaregulierenden Gewebe ausgebildet ist. Die X-Cross-Bandage stützt den Knöchel im Übergangsbereich zwischen Bein und Fuß.

Weiterhin kann die Socke darüber hinaus mit einem - nicht dargestellten - Luftkanal versehen sein, der in der Regel vom Auftrittsbereich 13 bis zum Bund 21 reicht und aus klimaregulierendem Netzstrickgewebe gebildet ist. Der Luftkanal trägt dazu bei, Feuchtigkeit aus dem Auftrittsbereich nach oben abzuleiten. Ein solcher Luftkanal kann auch auf der Beininnen- und der Beinaußenseite an der Socke vorgesehen sein.

Die Polster sind allgemein aus Kunststoffgarnen oder Compound-Gewebe oder -Garn oder ähnlichen Materialien hergestellt. Im Ausführungsbeispiel sind die Polsterungen der Socke aus Hohlkammer-Fasern hergestellt, die mit Wolle oder Baumwolle umsponnen sind. Die Hohlkammer-Kunststoffgarne sind besonders stark stoß- und druckdämpfend. Der Auftrittsbereich 13 kann aus Microfasergestrick, das den Abrieb vermindern hilft, hergestellt sein. Auch im Zehen und Fersenbereich ist je nach Anforderung das Fußbett aus Microfaser hergestellt.

Soweit in der Beschreibung und den Ansprüchen von Socken die Rede ist, beschränkt sich die Erfindung nicht allein auf diese; vielmehr sind unter diesem Begriff auch Strümpfe, Strumpfhosen und dergleichen zu subsumieren, auf die sich die Erfindung ebenfalls bezieht. Dabei müssen die Distanzpolster nicht zwangsläufig vom Fersenbereich bis zum Bund geführt sein.

## Patentansprüche

1. Socke, insbesondere zum Einsatz bei sportlichen Aktivitäten, die im Bereich der Achillessehne eine Polsterung aufweist, welche von mindestens zwei Polstern gebildet ist, wobei zwischen den Polstern (24) jeweils eine im Wesentlichen horizontal ausgerichtete Fuge (25) ausgebildet ist, **dadurch gekennzeichnet, dass** die Polster (24) eine in Richtung des Fersenbereichs gebogene Form aufweisen, und dass die äußersten Enden der Polster (24) bis in einen Bereich in Richtung des Fersenbereichs (12) nach unten gebogen sind, der unterhalb des höchsten Punktes des benachbarten Polsters (24) liegt.

2. Socke nach Anspruch 1, **dadurch gekennzeichnet, dass** die Polster in ihrer Form der anatomischen Form des Fußes im Bereich der Achillessehne angeglichen sind.

3. Socke nach einem der Ansprüche 1 oder 2, **dadurch gekennzeichnet, dass** das der Ferse benachbarte Polster (24) die größten Abmessungen aller Polster (24) aufweist.

4. Socke nach einem der Ansprüche 1 bis 3, **dadurch gekennzeichnet, dass** die Polster (24) aus Hohlkammer-Fasern bestehen, die mit Wolle oder Baumwolle umsponnen sind.

5. Socke nach einem der Ansprüche 1 bis 4, **dadurch gekennzeichnet, dass** die Socke weitere Polster (22) aufweist.

## Claims

1. Sock, in particular for use in sporting activities, that has cushioning in the region of the Achilles tendon, which cushioning is formed from at least two pads, wherein a gap (25) that is directed substantially horizontally is positioned between the pads (24), **characterised in that** the pads (24) have a curved shape in the direction of the heel region and **in that** the outermost edges of the pads (24) are curved downward to a region in the direction of the heel area (12), which region is positioned beneath the highest point of the adjacent pad (24).

2. The sock as claimed in claim 1, **characterised in that** the shape of the pads correspond to the anatomical shape of the foot in the region of the Achilles tendon.

3. The sock as claimed in claim 1 or 2, **characterised in that** the pads (24) adjacent the heel have the greatest dimensions of all of the pads (24).

4. The sock as claimed in any of claims 1 to 3, **characterised in that** the pads (24) consist of hollow-core fibres that are wrapped with wool or cotton.

5. The sock as clamed in any of claims 1 to 4, **characterised in that** the sock as additional cushioning (22) .

## Revendications

1. Chaussette, en particulier pour l'utilisation lors d'activités sportives, qui présente dans la zone du tendon d'Achille, un rembourrage qui est formé d'au moins deux garnitures, entre les garnitures (24) étant réalisé respectivement un joint (25) orienté essentiellement horizontalement, **caractérisée en ce que** les garnitures (24) présentent une forme pliée en direction de la zone du talon, et **en ce que** les extrémités des garnitures (24) sont pliées vers le bas jusque dans une zone en direction de la zone du talon (12) qui se trouve sous le point le plus haut de la garniture contigüe (24).

2. Chaussette selon la revendication 1, **caractérisée en ce que** la forme des garnitures est adaptée à la forme anatomique du pied dans la zone du tendon d'Achille.

3. Chaussette selon l'une quelconque des revendications 1 ou 2, **caractérisée en ce que** la garniture contigüe au talon (24) présente les plus grandes dimensions de toutes les garnitures (24).

4. Chaussette selon l'une quelconque des revendications 1 à 3, **caractérisée en ce que** les garnitures (24) se composent de fibres à chambre creuse qui sont guipées de laine ou de coton.

5. Chaussette selon l'une quelconque des revendications 1 à 4, **caractérisée en ce que** la chaussette présente d'autres garnitures (22).
